# EUROPÄISCHE PATENTSCHRIFT

(11) **EP 0 154 671 B1**
(45) Veröffentlichungstag und Bekanntmachung des Hinweises auf die Patenterteilung: **07.09.1988**
(21) Anmeldenummer: 84108969.1
(22) Anmeldetag: 28.07.1984
(51) Int. Cl.: F24F 13/12

(54) **Schieberlüftung**
Slide-valve ventilation
Ventilation par registre

(30) Priorität: 13.09.1983 DE 8326250 U
(43) Veröffentlichungstag der Anmeldung: 18.09.1985
(73) Patentinhaber: Gretsch-Unitas GmbH Baubeschläge, D-71254 Ditzingen (DE)
(72) Erfinder: Maus von Resch, Julius, D-7000 Stuttgart-1 (DE)
(74) Vertreter: Schmid, Berthold, Dipl.-Ing.

(56) Entgegenhaltungen:
- BE-A- 837 731
- BE-A- 837 731
- DE-B- 1 291 880
- DE-B- 2 038 340
- DE-B- 2 404 812

## Beschreibung

Die Erfindung bezieht sich auf eine Schieberlüftung, bestehend aus je einem durch Stege getrennte Lüftungsöffnungen aufweisenden Grundkörper und einem schiebbar daran gelagerten, mittels eines Antriebs betätigbaren Schieber, wobei der Antrieb eine mit dem Schieber verbundene Kupplungsplatte und ein mit letzterer gekuppeltes, drehbar und axial gesichert an einer einen Längsschlitz der Kupplungsplatte durchsetzenden Drehachse gelagertes Drehglied aufweist, und mit einer von außen in eine der Lüftungsöffnungen des Grundkörpers eingesetzten Deckplatte, wobei die Kupplungsplatte den Schieber an seiner vom Grundkörper abgewandten Fläche über greift sowie zug- und schubfest mit dem Schieber gekuppelt ist. Eine derartige Schieberlüftung ist durch die BE-A-837 731 bekannt geworden. Den Antrieb für die Betätigung des Schiebers kann man bei dieser Schieberlüftung erst bei seiner Verbindung mit dem Grundkörper zusammenbauen. Darüber hinaus ist am Grundkörper zuvor noch eine Bohrung anzubringen. Beides sind verhältnismäßig aufwendige und damit teure Arbeitsgänge. Außerdem ist es grundsätzlich von Nachteil, wenn der Verwender einer Vorrichtung diese an Stelle des Herstellers zusammenbaut. Letztlich hängt die einwandfreie Funktion von einem ordnugsgemäßen Zusammenbau ab. Nachteilig ist es auch, wenn die Bohrung zur Befestigung des Antriebs vom Verwender angebracht wird, weil dann die notwendige Genauigkeit nicht unbedingt gewährleistet ist.

Die Aufgabe der Erfindung besteht infolgedessen darin, eine Schieberlüftung der eingangs beschriebenen Art so weiterzubilden, daß eine Bearbeitung des Grundkörpers, an der für die Montage des Antriebs vorgesehenen Stelle entfällt und die Verwendung eines vormontierten Antriebs möglich ist.

Zur Lösung dieser Aufgabe wird erfindungsgemäß vorgeschlagen, daß die Schieberlüftung gemäß dem Oberbegriff des Anspruchs 1, entsprechend dem kennzeichnenden Teil dieses Anspruchs ausgebildet ist. Forderungsgemäß entfällt hier eine Bearbeitung des Grundkörpers, so daß man ohne weiteres Abschnitte von sogenannter Meterware verwenden kann. Außerdem kann der Antrieb werkseitig vormontiert werden, so daß Fehlmontagen oder Beschädigungen beim Zusammenbau ausgeschlossen sind. Insgesamt erreicht man eine Beschleunigung der Montage und damit eine kostengünstige Nerstellung der Schieberlüftung.

Auch für den Schieber kann man einen Meterwarenabschnit verwenden. Damit läßt sich die Länge der Schieberlüftung individuell an die jeweiligen Bedürfnisse genau anpassen. Trotz der Vormontage des Antriebs ist damit eine Vergrößerung der Grundkörperdicke nicht verbunden. Dies hängt vor allen Dingen mit der Anbringung der Drehachse an einer die Dicke der Schieberlüftung nicht nachteilig beeinflussenden Führungsplatte zusammen. Alle Teile des Antriebs liegen nunmehr auf ein und der selben Seite, nämlich der Innenseite des Grundkörpers. Es erfolgt lediglich eine Verbindung der Führungsplatte mit der Deckplatte um erstere und damit auch die Drehachse gegenüber dem Grundköper zu fixieren. Lezteres gilt sowohl in Schiebe- als auch in Drehrichtung. Die Drehbewegung des Drehglieds kann in bekannter Weise über eine ZapfenSchlitzverbindung in eine hin- und hergehende Bewegung des Kupplungsglieds umgesetzt werden.

In Weiterbildung der Erfindung wird vorgeschlagen, daß die Deckplatte und die Führungsplatte über wenigstens einen Zentrieransatz des eines Teils und eine Aufnahme dafür am anderen Teil lagenfixiert sind. Vorzugsweise befindet sich dabei der Zentrieransatz an der Deckplatte und vorteilhafterweise handelt es sich um einen Zapfen, welcher die beiden Teile in Längs- und Querrichtung fixiert.

Eine weitere Ausgestaltung der Erfindung ist durch eine, den insbesondere mittig angeordneten Zentrieransatz durchsetzende Befestigungsschraube gekennzeichnet, die in ein Gewinde der Führungsplatte eingreift. Ein mittig angeordneter Zentrieransatz macht weitere Zentrieransätze entbehrlich. Bei einer zapfenförmigen Form des Zentrieransatzes ergibt sich aufgrund der zentrischen Anordnung seiner Durchsteckbohrung für die Befestigungsschraube eine hülsenförmige Form. Zweckmäßigerweise ist das freie Ende etwas angefast, um ein leichtes Zusammenstecken zu ermöglichen. Außerdem kann man die Bohrung außen etwas ansenken, um den Schraubenkopf der Befestigungsschraube versenkt in der Deckplatte unterbringen zu können. In diesem Falle ist dann die Verwendung einer Schlitz- oder Kreuzschlitzschraube vorteilhaft. Bei entsprechender Ausbildung des Zentrieransatzes und der Aufnahme ist an Stelle der Schraubverbindung auch eine Rastverbindung möglich. Dabei kann die Schraube dann entfallen.

Eine andere Variante der Erfindung kennzeichnet sich dadurch, daß die Drehachse das Drehglied durchsetzt und am überstehenden Achsende ein Sicherungselement angebracht ist. Dieses bildet die axiale Sicherung gegen Abheben des Drehglieds von der Kupplungsplatte, wobei trotzdem eine Demontage des vormontierten Antriebs möglich ist. Bei der Herstellung dieser Schieberlüftung bedarf es lediglich noch eines Ablängens des Grundkörpers und des Schiebers von der sogenannten Meterware, also von meterlangen Profilen, des Anhängens der Kupplungsplatte an den Schieber mit nachfolgendem Einschieben der Kupplungsplatte in den Grundkörper und schließlich noch des Einsetzens der Deckplatte in die vorgesehene Grundkörper-Lüftungsöffnung mit nachfolgendem Eindrehen der Befestigungsschraube. Als Sicherungselement findet in bevorzugter Weise ein Sprengring Anwendung, der in eine Außennut der Drehachse eingesprengt wird, die aufgrund des Innengewindes für die Befestigungsschraube eine rohrförmige Gestalt hat.

Eine bevorzugte Ausführungsform der Erfindung sieht vor, dagß sich die Führungsplatte in einer nutförmigen Längsführung der Kupplungsplatte befindet, wobei sich der Längsschlitz für den Durchtritt der Drehachse zwischen den Nutwandungen am Nutgrund befindet. Die Führungsplatte wird gewissermaßen von der Kupplungsplatte umgriffen. Zu diesem Zwecke wird die Längsführung in die Plattenwandung eingelassen. Die Tiefe der Längsführung ist zweckmäßigerweise etwa gleich groß wie die Stärke der Führungsplatte, so daß letztere bündig mit der entsprechenden Fläche der Kupplungsplatte abschließt. Die Längsführung erstreckt sich in Verschieberichtung des Schiebers und infolgedessen sind zweckmäßigerweise an der Führungsplatte zwei parallele Längskanten vorgesehen. Man erreicht dadurch außer der Längsführung auch eine Verdrehsicherung. Der Längsschlitz für den Durchtritt der Drehachse befindet sich in bevorzugter Weise mittig zur Längsführung und erstreckt sich in deren Längsrichtung.

Eine weitere vorteilhafte Ausgestaltung der Erfindung ist dadurch gekennzeichnet, daß die nutförmige Führung an ihrem dem Schieber zugekehrten Ende begrenzt ist, wobei insbesondere die Begrenzung einen Anschlag für die Führungsplatte bildet. Zusätzlich oder alternativ kann man die Begrenzung in dieser Verschieberichtung auch in bekannter Weise über einen Zapfen der Zapfenschlitzverbindung und das Drehglied vornehmen. In diesem Falle handelt es sich um ein für Rechts- und Linksbetätigung geeignetes Kupplungsglied mit zwei Zapfen. Im übrigen erreicht man den Anschlag in der anderen Richtung, beispielsweise im Zusammenwirken des vom Schieber abgewandten Endes des Längsschlitzes mit der diesen durchsetzenden Drehachse.

Eine zweckmäßige Weiterbildung der Erfindung kennzeichnet sich dadurch, daß die Begrenzung durch die eine Kante einer ersten Leiste der Kupplungsplatte gebildet ist, deren andere, insbesondere beidseitig verlängerte Kante, die eine Anlagekante für den umfaßten Steg des Schiebers ist. Dabei liegen dann der Nutgrund der nutförmigen Führung und die am umfaßten Steg des Schiebers anliegende Fläche der Kupplungsplatte etwa auf gleichem Höhenniveau. Es ist vorteilhaft, wenn man die Kupplungsplatte als Druckgußteil oder in ähnlicher bekannter Weise einstückig mit den Leisten, den Zapfen und Führungslappen zur Schiebeführung im Grundkörper fertigt. Dabei kann dann auch gleich der Längsschlitz für den Druchtritt der Achse angeformt werden.

Eine andere bevorzugte Ausführungsform der Erfindung kennzeichnet sich dadurch, daß sich in einem der Stegbreite des Schiebers entsprechenden Abstand von der ersten Leiste am kupplungsglied eine zweite Leiste zum Eingriff in eine, insbesondere eine randäußere Lüftungsöffnung befindet. Damit läßt sich die Kupplungsplatte quer zur Ebene des Schiebers an den in Frage kommenden, vorzugsweise randäußeren Steg des Schiebers ansetzen. Mit dem Einschieben der Kupplungsplatte in die Führung des Grundkörpers ist diese Verbindung in Querrichtung gesichert. Bei einer Schieberlüftung mit durch Lochreihen gebildeten Lüftungsöffnungen des Schiebers, besteht eine weitere Ausgestaltung der Erfindung darin, daß die zweite Leiste durch eine Zapfenreihe gebildet ist. Die Zapfendurchmesser entsprechen dabei den Lochdurchmessern der Lochreihen und selbstverständlich ist ihr Abstand gleich demjenigen der Löcher einer Lochreihe. Man hängt diese Zapfenreihe in bevorzugter Weise in die der Drehachse zugewandte erste Lochreihe ein, so daß die übrigen Lochreihen für den Luftdurchtritt frei bleiben. Die Lochreihen bilden insgesamt mit den dazwischenliegenden Stegen eine Durchtrittsfläche, die flächenmäßig derjenigen einer als Durchbruch ausgebildeten Lüftungsöffnung des Grundkörpers entspricht. Solche gelochte Lüftungsschieber haben den Vorteil, daß man auf ein separates Fliegengitter verzichten kann, weil die Lochreihengruppen die gleiche Wirkung erzielen wie die Maschen eines Fliegengitters.

Eine bevorzugte Variante der Erfindung ist durch zumindest ein Kupplungselement der Kupplungsplatte zum Ankuppeln einer zweiten Kupplungsplatte eines zweiten Schiebers einer zweiten Schieberlüftung gekennzeichnet, wobei die beiden Schieberlüftungen eine wärmedämmende Doppellüftung bilden. Bei einer derartigen Doppellüftung müssen die beiden Schieber gleichzeitig in die Offen- und Schließstellung überführt werden. In der Geschlossenen Stellung verbleibt zwischen den beiden Schiebern ein wärmedämmendes Luftpolster. Außerdem kann man die beiden Grundkörper der beiden Schieberlüftungen in Weiterbildung der Erfindung durch leistenförmige Verbindungselemente aus wärmeisolierendem Material, insbesondere aus Kunsstoff, miteinander verbinden, wodurch eine Kältebrückenbildung verhindert wird. Dabei ist dann der eine, in der Regel aus Aluminium od. dgl. gefertigte Grundkörper der kalten Außenluft und der andere der warmen Innenluft zugekehrt. Eine Wärmefluß vom einen Grunddkörper zum anderen wird von den zwischengeschalteten Kunststoffleisten verhindert. Um einen derartigen Wärmeübergang auch zwischen den beiden Kupplungsplatten auszuschalten, sieht eine weitere Ausgestaltung der Erfindung vor, daß das bzw. jedes Kupplungselemerit der einen Schieberlüftung ein Loch oder Lochansatz der Kupplungsplatte ist, in den ein bzw. je ein Kupplungs-Gegenelement der anderen Schieberlüftung eingreift, und das insbesondere aus einem wärmeisolierenden Material, beispielsweise Kunststoff, besteht. Man kann also beide Kupplungselemente mit je einem, vorzugsweise aber mit je zwei Löchern oder wegen der sich dadurch ergebenden größeren Tiefe mit zwei Lochansätzen versehen, und somit gleich ausbilden. In den einen steckt man dann einen Stopfen aus wärmeisolierendem Material und beim Zusammenstecken der beiden Schierberlüftungen greift dann das freie Stopfenende in den zugeordneten Lochansatz des anderen Kupplungselements ein, wodurch dann beide miteinander bewegungsmäßig verbunden sind.

Die Erfindung wird nachstehend anhand der Zeichnung näher erläutert.

Die Zeichnung zeigt ein derartiges Ausführungsbeispiel. Hierbei stellen dar:
Fig. 1 Eine Schieberlüftung in perspektivischer Darstellung von ihrer Rückseite her gesehen,
Fig. 2 ebenfalls perspektivisch in explosionsartiger Darstellung die Schieberlüftung nach Fig. 1,
Fig. 3 einen Schnitt gemäß der Linie 111-111 der Fig. 1

Der Grundkörper 1 der Schieberlüftung ist in bekannter Weise ausgebildet und er besteht vorzugsweise aus einem Abschnitt eines mehrere Meter langen Profils, einer sogenannten Meterware. Das Abschneiden wird normalweise so vorgenommen, daß an der Seite des Antriebs am Grundkörper 1 und am Schieber 4 jeweils der komplette Steg 3 erhalten bleibt. An der Gegenseite wird die Lüftung entsprechend dem gewünschten Maß abgeschnitten. Die Abdeckblende ist dabei so ausgebildet, daß evtl. auftretende offene Stellen am Ende abgedeckt sind. Bevorzugtes Material sowohl für den Grundkörper 1 als auch den Schieber 4 ist Aluminium oder ein ähnlicher Werkstoff. Der Schieber 4 hat eine beispielsweise leiterförmige Gestalt, falls seine Lüftungöffnungen denjenigen 2 des Grundkörpers 1 entsprechen. Statt dessen kann man aber auch die Lüftungsöffnungen 5 durch einzelne Lochreihen bilden, wodurch insgesamt Lochgruppen entstehen, deren Gesamtfläche etwa der Fläche einer Grundkörper-Lüftungsöffnung 2 entspricht. Bei einem derartigen Schieber kann auf ein Fliegengitter verzichtet werden.

Die beiden Längsränder 7 und 8 des Schiebers 4 greifen in Längsführungen 9 bzw. 10 des Grundkörpers 1 ein, welche die Form von gegeneinanderweisenden Längsnuten haben. In diese Längsführungen greift auch noch die eine Leiste einer im Querschnitt S-förmigen Dichtleiste 11 ein, um eine Abdichtung zwischen Schieber und Grundkörper zu bewirken. Die andere Leiste 12 dieser Dichtung 11 kommt an einer Fläche eines Fensterrahmens od. dgl. zur Anlage und bewirkt dort das Abdichten zwischen Grundkörper und Fensterrahmen od. dgl. Eine seitlich abstehende Rippe 13 dient zur Verankerung der Dichtung im Grundkörper.

Der Schieber wird mit Hilfe eines Antriebs 15 im Sinne des Doppelpfeils 14 gegenüber dem Grundkörper 1 verschoben. In der einen Schiebeendstellung decken die Stege 16 des Schiebers 4 die Lüftungsöffnungen 2 des Grundkörpers 1 ab, während in der anderen Schiebeendstellung die Lüftungsöffnungen 2 deckungsgleich zu denjenigen 5 des Schiebers liegen. Der Antrieb 15 kann vormontiert werden und er besteht im wesentlichen aus der Kupplungsplatte 17, dem Drehglied 18 sowie einer Führungsplatte 19, welche die Drehachse 20 für das Drehglied 18 trägt. Die Drehbewegung des Drehglieds 18 wird in bekannter Weise über eine Zapfen-Lochverbindung 21, 22 in die erwähnte Verschiebebewegung 14 übersetzt, wobei die Drehachse 20 und damit auch die Führungsplatte 19 gegenüber dem Grunddkörper 1 ortsfest sind. Zweckmäßigerweise befindet sich der Zapfen 21 an der Kupplungsplatte 17 und das damit zusammenwirkende Langloch, gegebenenfalls auch ein randoffener Schlitz, an dem einen Schenkel des winkelförmig gestalteten Drehglieds 18. Um den Antrieb wahlweise am linken oder rechten Ende des Grundkörpers 1 anmontieren zu können, ist die Kupplungsplatte 17 zu einer durch ihren Längsschlitz 23 gelegten Ebene spiegelbildich ausgebildet, d. h. sie besitzt auch noch einen zweiten Zapfen 21. Im Zusammenwirken mit der Kante 24 am anderen Schenkel des Drehglieds 18, kann dieser nicht angekuppelte zweite Zapfen 21 einen Anschlag für die Drehbewegung und damit auch die Schiebebewegung des Schiebers 4 nach der einen Seite hin sein. Der Längsschlitz 23 ermöglicht den Durchtritt der Drehachse 20 und die Relativerschiebung der Kupplungsplatte 17 gegenüber der Führungsplatte 19. Im übrigen dient das Langloch 24a am freien Ende des Drehglieds 18 zum Ankuppeln an eine Schubstange 25, die mittels eines Schwenkgriffs 26 auf und ab bewegbar ist. Diese Verschiebebewegung wird über die weitere Zapfen-Lochverbindung 27 in eine Drehbewegung des Drehgleids 18 umgesetzt.

Das freie Ende der Drehachse 20 steht über die Ebene des Drehgleids 18 über und es trägt eine eingestochene Nut, in welche ein Sprengring 28 eingesprengt ist, der einerseits die einzelnen Teile des Antriebs 15 zusammenhält und andererseits die Montage und Demontage des Antriebs gestattet.

Aus Fig. 3 ersieht man, daß die Führungsplatte 19 der Rückseite, also der raumabgewandten Fläche des Grundkörpers 1 zugeordnet ist, während sich an der Außenfläche des Grundkörpers eine Deckplatte 29 befindet. Ihre Form entspricht genau derjenigen einer Lüftungsöffnung 2 des Grundkörpers 1 und sie besitzt einen umlaufenden Rand 30, der das Aufsetzen auf die Fläche 31 des Grundkörpers 1 ermöglicht. Aufgrund dieser an sich bekannten Formgebund der Deckplatte 29 erreicht man ihre Fixierung gegenüber dem Grundkörper 1. Wenn man nunmehr mit dieser Deckplatte 29 die Führungsplatte 19 fest verbindet, so ist auch letztere und damit schließlich auch die Drehachse 20 ortsfest gegenüber dem Grundkörper 1. Man erreicht diese feste Verbindung zwischen Deckplatte 29 und Führungsplatte 19 vorteilhafterweise durch eine Zapfen-Steckverbindung, wobei sich an der Innenseite der Deckplatte 29 ein zapfenartiger Zentrieransatz 32 und an der zugekehrten Fläche der Führungsplatte 19 eine Aufnahme 33 hierfür befinden. Der Zentrieransatz ist vorteilhafterweise von rohrförmiger Gestalt, um den Durchtritt einer Befestigungsschraube zu ermöglichen. Sie greift in ein Gewinde 35 der Führungsplatte 19 ein, welche sich an die Aufnahme 33 anschließt, und die auch die gesamte Drehachse 20 durchsetzt.

Die Führungsplatte 19 besitzt eine vorzugweise rechteckige oder quadratische Form. Sie liegt, wie Fig. 3 zeigt, in der gleichen Ebene wie der Schieber 4 und befindet sich in einer Längsführung 36 der Kupplungsplatte 17. Diese Längsführung und damit auch die Führungsplatte 19 sind symmetrisch zur Längsachse des Längsschlitzes 23 der Kupplungsplatte angeordnet. Die Längsführung hat eine nutförmige Gestalt und der Längsschlitz 23 befindet sich demnach am Nutgrund. Sie endigt an ihrem dem Schieber 4 zugekehrten Ende mit einer ersten Leiste 37, deren eine Kante einen Anschlag für die Führungsplatte 19 bildet. Ihre andere Kante 39 liegt am vorzugsweise randäußeren Steg 16 des Schiebers 4 an.

In einem der Breite des umfaßten Stegs des Schiebers entsprechenden Abstands von der ersten Leiste 37, befindet sich an der Kupplungsplatte 17 eine zweite Leiste 40. Diese beiden Leisten bewirken ein spielfreies Ankuppeln des Schiebers 4 an die Kupplungsplatte 17. Falls der Schieber 4 Lüftungsöffnungen besitzt, deren . Form denjenigen zwei des Grundkörpers 1 entspricht, hat die zweite Leiste eine Stegform. Im Falle des Ausführungsbeispiels mit aus Lochreihen gebildeten Schieber-Lüftungsöffnungen besteht die zweite Leiste aus einer Zapfenreihe, wobei dann jeweils ein Zapfen dieser Zapfenreihe in ein Loch der insbesondere randäußersten Lochreihe eingehängt wird. Eine Kupplungsplatte mit einer Zapfenreihe kann auch dann verwendet werden, wenn der Schieber Lüftungsöffnungen besitzt, welche denjenigen des Grundkörpers entsprechen. Erforderlich ist dabei nur eine richtige Anordnung der Lochreihen.

Fig. 2 entnimmt man, daß die Kupplungsplatte 17 zwei Kupplungselemente in Form zweier Lochansätze 41 besitzt. Sie bilden Langlöcher, in welche man ein Verbindungselement, zum Beispiel einen Kunststoffstopfen, einstecken kann. Es leuchtet ohne weiteres ein, daß man zwei Schieberlüftungen parallel zueinander anordnen und beispielsweise über wärmeisolierende, leistenförmige Verbindungselemente zusammenhalten kann. Eine derartige wärmeisolierte Schieberlüftung bedarf lediglich einer einzigen Betätigungseinrichtung 25, 26 und eines einzigen Drehglieds 18. Die Verschiebebewegung der zugehörigen Kupplungsplatte 17 wird dann über die in die Lochansätze 41 eingesteckten Kupplungselemente auf die parallel liegende Kupplungsplatte übertragen, die gleichfalls solche Lochansätze 41 besitzt. Dadurch ist ein synchrones Öffnen und Schließen beider Schieber 4, die gewissermaßen einen Doppelschieber bilden, möglich. Besonders deutlich sieht man aus Fig. 2, daß die Schieberlüftung beidendig an ihren Stirnseiten mit einer Abdeckblende 42 bzw. 43 verschlossen ist, deren beide nach entgegensetzten Richtungen abstehende Lappen 44 und 45 zwischen den mitleren Steg und die Leiste 12 der leistenförmigen Dichtung 11 eingreifen. Zumindest die Abdeckblende 42 besitzt einen Durchtrittsschlitz 46 für den freien Hebelarm des Drehglieds 18.

## Patentansprüche

1. Schieberlüftung, bestehend aus je einem durch Stege (3) getrennte Lüftungsöffnungen (2) aufweisenden Grundkörper (1) und einem schiebbar daran gelagerten, mittels eines Antriebs (15) betätigbaren Schieber (4), wobei der Antrieb eine mit dem Schieber verbundene Kupplungsplatte (17) und ein mit letzterer gekuppeltes, drehbar und axial gesichert an einer einen Längsschlitz (23) der Kupplungsplatte (17) durchsetzenden Drehachse (20) gelagertes Drehglied (18) aufweist, und mit einer von außen in eine der Lüftungsöffnungen (2) des Grundkörpers (1) eingesetzten Deckplatte (29), wobei die Kupplungsplatte (17) den Schieber (4) an seiner vom Grundkörper (1) abgewandten Fläche übergreift sowie zug- und schubfest mit dem Schieber gekuppelt ist, dadurch gekennzeichnet, daß sich die Drehachse (20) an einer Führungsplatte (19) befindet, die mit der Deckplatte (29) verbunden und gegenüberliegend zu dieser an der einen Grundkörper-Lüftungsöffnung (2) gelegen sowie in der Ebene der Schiebeführungen (9, 10) angeordnet ist.

2. Lüftung nach Anspruch 1, dadurch gekennzeichnet, daß die Deckplatte (29) und die Führungsplatte (19) über wenigstens einen Zentrieransatz (32) des einen Teils und eine Aufnahme (33) dafür am anderen Teil lagenfixiert sind.

3. Lüftung nach Anspruch 2, gekennzeichnet durch eine den insbesondere mittig angeordneten Zentrieransatz (32) durchsetzende Befestigungsschraube (34), die in ein Gewinde der Führungsplatte (19) eingreift.

4. Lüftung nach einem der vorhergehenden Ansprüche, dadurch gekennzeichnet, daß die Drehachse (20) das Drehglied (18) durchsetzt und am überstehenden Achsende ein Sicherungselement (28) angebracht ist.

5. Lüftung nach einem der vorhergehenden Ansprüche, dadurch gekennzeichnet, daß sich die Führungsplatte (19) in einer nutförmigen Längsführung (36) der Kupplungsplatte (17) befindet, wobei der Längsschlitz (23) für den Durchtritt der Drehachse (20) zwischen den Nutwandungen am Nutgrund gelegen ist.

6. Lüftung nach Anspruch 5, dadurch gekennzeichnet, daß die nutförmige Länsführung (36) der Kupplungsplatte (17) an ihrem dem Schieber (4) zugekehrten Ende begrenzt ist, wobei insbesondere die Begrenzung einen Anschlag (38) für die Führungsplatte (19) bildet.

7. Lüftung nach Anspruch 6, dadurch gekennzeichnet, daß die Begrenzung der Längsführung (36) durch die eine Kante (38) einer ersten Leiste (37) der Kupplungsplatte (17) gebildet ist, deren andere, insbesondere beidseitig verlängerte Kante (39) die eine Anlagekante für den umfaßten Steg (16) des Schiebers (4) ist.

8. Lüftung nach Anspruch 7, dadurch gekennzeichnet, daß sich in einem der Stegbreite des Schiebers (4) entsprechenden Abstand von der ersten Leiste (37) an der Kupplungsplatte (17) eine zweite Leiste (40) zum Eingriff in eine, insbesondere eine randäußere Lüftungsöffnung (5)befindet.

9. Lüftung nach Anspruch 8, mit durch Lochreihen gebildeten Lüftungsöffnungen des Schiebers, dadurch gekennzeichnet, daß die zweite Leiste (40) der Kupplungsplatte (17) durch eine Zapfenreihe gebildet ist.

10. Lüftung nach einem der vorhergehenden Ansprüche, gekennzeichnet durch zumindest ein Kupplungselement (41) der Kupplungsplatte (17) zum Ankuppeln einer zweiten Kupplungsplatte eines zweiten Schiebers einer zweiten Schieberlüftung, wobei die beiden Schieberlüftungen eine wärmegedämmte Doppellüftung bilden.

11. Lüftung nach Anspruch 10, dadurch gekennzeichnet, daß die beiden Grundkörper (1) der beiden Schieberlüftungen durch leistenförmige Verbindungselemente aus wärmeisolierendem Material, insbesondere aus Kunststoff, miteinander verbunden sind.

12. Lüftung nach Anspruch 10 oder 11, dadurch gekennzeichnet, daß das bzw. jedes Kupplungselement der einen Schieberlüftung ein Loch oder Lochansatz (41) der Kupplungsplatte (17) ist, in den ein bzw. je ein Kupplungs-Gegenelement der anderen Schieberlüftung eingreift, und das insbesondere aus einem wärmeisolierenden Material besteht.

## Claims

1. Sliding ventilator arrangement consisting of a basic member (1) having ventilation apertures (2) separated by webs (3) and, mounted in slidable manner thereon and capable of being actuated by means of a drive (15), a slide (4), the drive comprising a coupling plate (17) connected to the slide and, coupled to the coupling plate (17), a rotary member (18) mounted rotatably and axially locked on a pivot axis (20) traversing a longitudinal slot (23) in the coupling plate (17), and with a cover plate (29) inserted from outside into one of the ventilating apertures (2) in the basic member (1), the coupling plate (17) engaging over the slide (4) on its surface which is remote from the basic member (1) and coupled to the slide in such a way as to be resistant to pushing and pulling, characterised in that the pivot axis (20) is disposed on a guide plate (19) which is connected to and disposed opposite the cover plate (29) on one ventilating aperture (2) of the basic member, being disposed in the plane of the slide guides (9, 10).

2. Ventilation arrangement according to Claim 1, characterised in that the cover plate (29) and the guide plate (19) are positionally fixed via at least one centring projection (32) on one part and a housing (33) for receiving it and disposed on the other part.

3. Ventilation arrangement according to Claim 2, characterised by a fixing screw (34) engaging a screw thread in the guide plate (19) and traversing the centring projection (32) which is in particular centrally disposed.

4. Ventilation arrangement according to one of the preceding Claims, characterised in that the pivot axis (20) traverses the rotary member (18) and in that a retaining element (28) is mounted on the projecting end of the axis (20).

5. Ventilation arrangement according to one of the preceding Claims, characterised in that the guide plate (19) is in a slot-like longitudinal guide (36) in the coupling plate (17), the longitudinal slot (23) provided for passage of the pivot axis (20) being disposed in the bottom of the groove, between the walls thereof.

6. Ventilation arrangement according to Claim 5, characterised in that the groove-like longitudinal guide (36) of the coupling plate (17) is bounded at its end which is towards the slide (4), the boundary particularly constituting an abutment (38) for the guide plate (19).

7. Ventilation arrangement according to Claim 6, characterised in that the boundary of the longitudinal guide (36) is formed by one edge (38) of a first strip (37) of the coupling plate (17) of which the other, particularly bilaterally extended edge (39) is an edge against which the framed web (16) of the slide (4) can bear.

8. Ventilation arrangement according to Claim 7, characterised in that, at a distance from the first strip (37) which corresponds to the web width of the slide (4), there is on the coupling plate (17) a second strip (40) for engaging a ventilating aperture (5), particularly one on the outer edge.

9. Ventilation arrangement according to Claim 8, in which the slide has ventilation apertures formed by rows of holes, characterised in that the second strip (40) of the coupling plate (17) consists of a row of studs.

10. Ventilation arrangement according to one of the preceding claims, characterised by at least one coupling element (41) of the coupling plate (17) for coupling on a second coupling plate of a second slide of a second sliding ventilator arrangement, the two sliding ventilator arrangements forming a heat insulated dual ventilation system.

11. Ventilation system according to Claim 10, characterised in that the two basic members (1) of the two sliding ventilator arrangements are connected to each other by strip-like connecting elements of heat-insulated material, particularly synthetic plastics material.

12. Ventilation arrangement according to Claim 10 or 11, characterised in that the or each coupling element of one sliding ventilator arrangement is a hole or a socket (41) in the coupling plate (17) engaged by one or each mating coupling element of the other sliding ventilator arrangement, and which in particular consists of a heat-insulating material.

## Revendications

1. Aérateur à coulisse, constitué par un corps de base (1) présentant des ouvertures d'aération (2) séparées entre elles par des parties pleines (3), et par une coulisse (4) montée de façon à pouvoir se déplacer contre lui et être actionnée au moyen d'une commande (15), cette commande comportant une plaque de couplage (17) reliée à la coulisse et un organe tournant (18) qui est relié à cette plaque et qui est monté tournant et fixé axialement sur un axe de rotation (20) traversant une fente longitudinale (23) de la plaque de couplage (17), et comprenant une plaque de couverture (29) introduite depuis l'extérieur dans l'une des ouvertures d'aération (2) du corps de base (1), la plaque de couplage (17) dépassant la coulisse (4) sur sa surface opposée au corps de base (1), et étant accouplée à la coulisse de manière fixe en traction et en poussée, caractérisé par le fait que l'axe de rotation (20) se trouve sur une plaque de guidage (19) qui est reliée à la plaque de couverture (29), qui est placée en regard de celle-ci sur l'une des ouvertures d'aération (2) du corps de base, et qui est disposée dans le plan des guides (9, 10) de la coulisse.

2. Aérateur selon la revendication 1, caractérisé par le fait que la plaque de couverture (29) et la plaque de guidage (19) sont fixées en position par l'intermédiaire d'au moins un épaulement de centrage (32) de l'une des parties et un logement (33) prévu pour lui sur l'autre partie.

3. Aérateur selon la revendication 2, caractérisé par une vis de fixation (34) qui traverse l'épaulement de centrage (32) disposé en particulier au centre et qui pénètre dans un filetage de la plaque de guidage (19).

4. Aérateur selon l'une des revendications précédentes, caractérisé par le fait que l'axe de rotation (20) traverse l'organe tournant (18) et qu'un élément d'arrêt (28) est passé sur l'extrémité en saillie de cet axe.

5. Aérateur selon l'une des revendications précédentes, caractérisé par le fait que la plaque de guidage (19) se trouve dans un guide longitudinal (36) en forme de rainure de la plaque de couplage (17), la fente longitudinale (23) pour le passage de l'axe de rotation (20) étant placée entre les parois de la rainure sur le fond de celle-ci.

6. Aérateur selon la revendication 5, caractérisé par le fait que le guide longitudinal (36) en forme de rainure de la plaque de couplage (17) est limité à son extrémité tournée vers la coulisse (4), la limitation constituant en particulier une butée (38) pour la plaque de guidage (19).

7. Aérateur selon la revendication 6, caractérisé par le fait que la limitation du guide longitudinal (36) est constituée par l'un des bords (38) d'une première nervure (37) de la plaque de couplage (17), dont l'autre bord (39), en particulier prolongé des deux côtés, est l'un des bords d'appui pour la partie pleine enserrée (16) de la coulisse (4).

8. Aérateur selon la revendication 7, caractérisé par le fait qu'une seconde nervure (40) se trouve sur la plaque de couplage (17) à une distance de la première nervure (37) correspondant à la largeur des parties pleines de la coulisse (4), pour pénétrer dans une ouverture d'aération (5), en particulier située à l'extrémité vers le bord.

9. Aérateur selon la revendication 8, avec des ouvertures d'aération de la coulisse constituées par des rangées de trous, caractérisé par le fait que la seconde nervure (40) de la plaque de couplage (17) est constituée par une rangée de tétons.

10. Aérateur selon l'une des revendications précédentes, caractérisé par au moins un élément de couplage (41) de la plaque de couplage (17) pour l'accouplement d'une seconde plaque de couplage d'une seconde coulisse d'un second aérateur à coulisse, les deux aérateurs à coulisse constituant un aérateur double calorifugé.

11. Aérateur selon la revendication 10, caractérisé par le fait que les deux corps de base (1) des deux aérateurs à coulisse sont reliés entre eux par des éléments de liaison en forme de baguettes en matériau thermiquement isolant, en particulier en matière plastique.

12. Aérateur selon la revendicaiton 10 ou 11, caractérisé par le fait que l'élément de couplage ou, respectivement, chaque élément de couplage de l'un des aérateurs à coulisse est un trou ou un épaulement percé (41) de la plaque de couplage (17) dans lequel pénètre un ou chaque contre- élément de couplage de l'autre aérateur à coulisse, et qui est constitué en particulier en un matériau thermiquement isolant.
